# EUROPÄISCHE PATENTSCHRIFT

(11) **EP 1 810 585 B1**
(45) Veröffentlichungstag und Bekanntmachung des Hinweises auf die Patenterteilung: **06.05.2009**
(21) Anmeldenummer: 07400001.9
(22) Anmeldetag: 09.01.2007
(51) Int. Cl.: A43D 1/02

(54) **Vorrichtung zum Messen und Abformen des Fusses und zur Herstellung von Einlagen, Einlagesohlen oder Fussbetten**
Device for measuring and casting feet and for producing insoles, insoles and inserts
Dispositif de mesure et de réalisation d'emprunte du pied et de fabrication de semelles, semelles orthopédiques et inserts

(30) Priorität: 24.01.2006 DE 102006003553; 24.01.2006 DE 202006001178 U
(43) Veröffentlichungstag der Anmeldung: 25.07.2007
(73) Patentinhaber: Hundertmarck, Günter, 99198 Erfurt-Linderbach (DE)
(72) Erfinder: Hundertmarck, Günter, 99198 Erfurt-Linderbach (DE)
(74) Vertreter: Wiedmer, Edwin

(56) Entgegenhaltungen:
- EP-A1- 0 285 989
- DE-U1-8202006 001 17

## Beschreibung

Die Erfindung betrifft eine Vorrichtung zum Messen und Abformen des Fußes als topographischer Fußabdruck und zur Herstellung von Einlagen, Einlegesohlen oder Fußbetten und dergleichen nach dem Oberbegriff des Anspruchs 1.

Zur Herstellung von orthopädischen Einlagen verwendet man Standardformen aus Aluminium, Holz und dergleichen, zwischen welche der Rohling der orthopädischen Einlage eingefügt wird. Anschließend werden Ober- und Unterteil der Form unter Druck gesetzt und auf diese Weise eine Standardeinlage geformt. Zur individuellen Anpassung dieser Standardform bedarf es erheblicher Nacharbeiten. Eine in allen Einzelheiten formgerechte Einlage herzustellen, ist so kaum möglich.

Nach einer anderen bekannten Methode wird ein aus Kunststoff bestehender Rohling in kochendes Wasser getaucht und anschließend direkt von Hand nach dem lebenden Fuß geformt. Für diese Methode eignen sich jedoch nur Materialien, welche bei relativ niedrigen Temperaturen knet- und verformbar sind. Derartige Werkstoffe sind jedoch im Handel außerordentlich teuer.

Bei einer weiteren bekannten Verfahrensweise wird die Einlage nach dem Gipsabdruck hergestellt, auf welchen der vorher erwärmte Rohling aufgebracht wird. Anschließend wird eine Luftkissenpresse gegen die auf das Gipspositiv aufgebrachte Masse gedrückt. Da auch hier erhebliche Nacharbeiten erforderlich sind, hat sich diese Methode in der Praxis nicht bewährt. Der Nachteil liegt vor allem in der mangelhaften Konturschärfe der abgeformten Einlage.

Für die Herstellung von Schuheinlagen werden einerseits Vorrichtungen zum Ausmessen der Füße, insbesondere der Topographie der Fußsohle und andererseits Geräte zur Herstellung der Schuheinlagen gemäß der Messung, gegebenenfalls unter Einbezug von angestrebten Korrekturen, benötigt. Für eine rationelle Herstellung von Schuheinlagen ist es wünschenswert, Messverfahren und Herstellungsverfahren in unkomplizierter Weise in einer einzigen Vorrichtung aufeinander abzustimmen.

Aus der EP-A-0071386 ist ein Gerät bekannt, bei dem die Form der Fußsohle zunächst auf einer Messvorrichtung, die aus einer Vielzahl unter Federdruck stehender Stifte besteht, abgetastet wird.

Die Oberfläche, die durch die oberen Stiftenden gebildet wird, stellt ein Negativ der Fußsohle dar. Die so erhaltenen Vorlagen werden dann in ein Gerät eingesetzt und zeilenweise in der XY-Ebene von einem Fühler abgetastet. Im Gleichlauf mit dieser Bewegung wird eine Fräservorrichtung zeilenweise über einen Schuheinlagen-Rohling bewegt. Diese bekannte Vorrichtung weist verschiedene Nachteile auf. Die Messvorlage mit ihrer Vielzahl Stifte und der Klemmvorrichtung ist kompliziert. Es ist wichtig, dass die Stifte gleichgut laufen und unter gleichem Federdruck stehen, um an allen Messpunkten übereinstimmende Messbedingungen zu erhalten. Messfehler werden wegen der mechanischen Kopplung zur Fräsvorrichtung direkt auf die Schuheinlage übertragen und müssen, soweit erkennbar, aufwendig manuell beseitigt werden. Die Vorlagen müssen in der fixierten Form in die Herstellungseinrichtung eingesetzt werden. Daher muss der Messvorgang in räumlicher Nähe zur Herstellungseinrichtung erfolgen, um das Risiko einer Veränderung der Vorlagen während des Transports zu vermeiden.

Die Herstellung durch zeilenweises Abfräsen birgt die Gefahr, dass das Rohmaterial jeweils am Ende einer Zeile ausbricht. Außerdem haben zeilenweise arbeitende Fräsmaschinen den Nachteil, dass bei qualitativ hochwertiger Bearbeitung das Fräsen nur in einer Vorschubrichtung erfolgt und nach jedem Fräsen einer Zeile zunächst ein leerer Rücklauf der Fräseinrichtung geschaltet werden muss.

Schließlich setzt die Erfindung das Vorhandensein einer Fräsmaschine voraus.

In WO 97/11619 wird eine Erfindung zur Herstellung von Schuheinlagen beschrieben, bei der das Ergebnis der Vermessung der Fußsohle in einer leichter übertragbaren und verarbeitbaren Form anfällt und nach weitgehend automatisierter Umsetzung der Steuerung einer Vorrichtung zur Herstellung von Schuheinlagen dient. Das Messresultat wird bevorzugt in elektronischen Signalen geliefert.

Die Fußsohle wird zeilenweise durch ein oder mehrere Sensoren abgetastet. Mittels einer Datenverarbeitungsanlage werden die von der Messeinrichtung gelieferten Daten in Steuerdaten für die Herstellungsvorrichtung umgewandelt. Auf einer entsprechend ausgerüsteten Steuerung, die mit der Herstellungsvorrichtung verbunden ist, werden die Daten eingelesen. Ein File mit den Topographien beider Füße wird über eine Datenschnittstelle in die Steuerung geladen. In der Herstellungsvorrichtung werden die beiden Rohlinge auf einem drehbaren Rundtisch mittels eines Hartmetallschleifkörpers bearbeitet. Die Herstellungseinrichtung arbeitet spiralförmig.

Der Nachteil dieser Vorrichtung besteht darin, dass auch hier bei der Datenübertragung aufgetretenen Fehler an die Herstellungseinrichtung weitergegeben werden und korrigiert werden müssen. Weiterhin müssen Messvorrichtung, Herstellungsvorrichtung und

Datenübertragungsanlage vorhanden sein bzw. angeschafft werden. Die relativ hohen Kosten hierfür sind ebenfalls zu berücksichtigen. Weiterhin setzt der Einsatz der Erfindung erntsprechend geschultes Personal voraus.

Durch die bisher genutzten Verfahren wird viel Geduld vom Patienten abverlangt (mehrere Besuche beim Orthopäden und beim Orthopädieschuhmacher). Die bisher verwendeten Verfahren sind sehr zeit- und kostenintensiv. Durch den Arbeitsaufwand und die finanzielle Belastung bei der Anschaffung aufwendiger Messgeräte und Herstellungsvorrichtungen entstehen den Krankenkassen hohe Kosten. Diese finanzielle Last hat der Patient in immer höherem Maß mitzutragen. Eine optimale Versorgung des Patienten wird aus diesen Gründen nicht gewährleistet. Oft erhält ein Patient nur 1 Paar Einlagen im Halbjahr, die er für alle von ihm getragenen Schuhe nutzen muss. Dies ist auch aus fußhygienischer Sicht nicht akzeptabel, da die Einlage die aufgenommene Menge an Flüssigkeit (Schweiß) nicht mehr abgeben kann, wenn die Einlage beispielsweise vom Straßenschuhwerk in den Hausschuh und wieder ins Straßenschuhwerk gelegt wird. Angebracht wären zumindest 2 Paar Einlagen für jeden Patienten, damit ein Wechsel erfolgen kann. Könnten nun die Kosten und der Aufwand für die Herstellung von Schuheinlagen erheblich gesenkt werden, könnte ein Teil dieser Ersparnis dem Patienten zugute kommen.

Aus der Druckschrift EP 0 285 989 ist eine Vorrichtung bekannt welche die Grundlage für den Oberbegriff des Anspruchs 1 bildet.

Aufgabe der Erfindung ist es, eine Vorrichtung aufzuzeigen, mittels derer in einfacher und kostengünstiger Weise orthopädische Wirkungen durch die Herstellung von Schuheinlagen und dergleichen erzielt werden können.

Zur Lösung der Aufgabe führt eine Vorrichtung mit den Merkmalen des Patentanspruches 1.

Die mit der Erfindung erzielten Vorteile bestehen insbesondere darin, dass das Ergebnis der Vermessung der Fußtopographie in einer leicht übertragbaren und verarbeitbaren Form anfällt und die Einlegesohle, das Fußbett oder ähnliches mit geringem Arbeitsaufwand kostensparend in der selben Vorrichtung hergestellt werden kann, in der auch der Fuß vermessen wurde. Erfindungsgemäß handelt es sich um eine Vorrichtung zum Vermessen der Fußtopographie mit Fußdeformationen und orthopädischen Besonderheiten und zur Herstellung einer dieser Topographie entsprechenden Schuheinlage, Fußbettes und dergleichen. Durch einen aufgelegten Rost wird die Bearbeitung der Lamellen vereinfacht.

Durch das Einbringen von Korrekturkörpern in die Zwischenräume der Stege, Lamellen, Noppen oder ähnliches des Grundkörpers können Unregelmäßigkeiten in der Fußtopographie ausgeglichen werden.

Eine vorteilhafte Ausgestaltung ist eine Weiterbildung, die es ermöglicht, die Vorrichtung zum Vermessen des Fußes in horizontaler (für Längen-, Breiten- und Weitenbestimmung) und vertikaler (für Zehen- und Risthöhe sowie Weitenbestimmung) Richtung zu nutzen.

Eine weitere Gestaltungsmöglichkeit des Erfindungsgegenstandes wird folgendermaßen erreicht: Durch das Einbringen von Mess-Sensoren in die Stegzwischenräume der festen Unterlage kann die Eintauchtiefe der jeweiligen Lamellen des Einlegesohlen-Rohlings elektronisch erfasst und die so gewonnenen Daten an eine Datenverarbeitungsanlage geleitet werden.

Ein Ausführungsbeispiel der Erfindung ist in den Zeichnungen schematisch dargestellt und wird im Folgenden näher beschrieben.

Es zeigen
- Fig. 1a: Ansicht der Vorrichtung bestehend aus fester Unterlage mit senkrecht zur horizontalen Ebene stehenden Stegen;
- Fig. 1b: Ansicht der Vorrichtung bestehend aus fester Unterlage mit senkrecht zur horizontalen Ebene stehenden Stegen und Fersenanlage;
- Fig. 2: Ansicht der Vorrichtung nach Figur 1 mit Rahmen und Messvorrichtung ;
- Fig. 3a: seitliche Ansicht der Vorrichtung bestehend aus fester Unterlage mit senkrecht stehenden Stegen , Fersenanlage und Einlegesohlen-Rohling mit ebenfalls senkrechten Lamellen auf der Unterseite;
- Fig. 3b: seitliche Ansicht der Vorrichtung nach Figur 1 mit durch den Druck des Fußes ( belastetem Einlegesohlen-Rohling;
- Fig. 3c: seitliche Ansicht der Vorrichtung nach Figur 1 nach erfolgter Druckbelastung durch den Fuß;
- Fig. 3d: schematische Vergrößerung der Stege auf der festen Unterlage mit horizontalen Längsrillen;
- Fig. 4a: Ansicht der Vorrichtung bestehend aus fester Unterlage mit senkrecht zur horizontalen Ebene stehenden Stegen , Rost mit Aussparungen und Stegen und Einlegesohlen-Rohling;
- Fig. 4b: Ansicht der Vorrichtung bestehend aus fester Unterlage , auf den Grundkörper aufgelegten Rost und Einlegesohlen-Rohling;
- Fig. 4c: seitliche Ansicht der Vorrichtung nach Figur 4a und 4b mit durch den Druck des Fußes belastetem Einlegesohlen-Rohling;
- Fig. 4d: seitliche Ansicht der Vorrichtung bestehend aus Grundkörper , mit durch den Druck der Fußes belastetem Einlegesohlenrohling und eingeschobenem Korrekturkörper;
- Fig. 4e: Ansicht der Vorrichtung bestehend aus Rost mit fixierter Einlegesohle und fester Unterlage;
- Fig. 4f: seitliche Ansicht der Vorrichtung nach Fig. 4e mit schematischer Darstellung der Abtrennung der nicht mehr benötigten Lamellenüberstände.

Der Grundkörper besteht aus einer festen Unterlage 1 mit senkrecht stehenden Stegen 2, einer Fersenanlagevorrichtung 3, einem Rahmen 4 und einer Messvorrichtung 5. Bei der Anwendung des Erfindungsgegenstandes (Fig.3a) liegt auf den Stegen 2 der festen Unterlage 1 des Grundkörpers ein austauschbarer Einlegesohlen-Rohling 6 auf, der durch Druck verformbar ist. Die Lamellen 7 an der Unterseite des Rohlings 6 sind dabei mit den Stegen 2 auf der Oberseite der festen Unterlage 1 des Gerätes durch Verzahnung leicht fixiert. Die Stege 2 auf der Oberseite der festen Unterlage 1 sind mit horizontalen Rillen 9 (Fig.3d) versehen, die es erlauben, den Einlegesohlen-Rohling 6 durch leichtes Eindrücken in einer Anfangsstellung zu fixieren und den Einlegesohlen-Rohling 6 in jeder beliebigen Position halten. Nach erfolgter Belastung (Fig. 3b) des Einlegesohlen-Rohlings 6 durch das Aufstellen des Fußes 8, sind die Lamellen 7 des Rohlings 6 entsprechend der Fußtopographie in die Stegzwischenräume der festen Unterlage 1 gepresst. Die Horizontal-Rillen 9 an den Stegen 2 der festen Unterlage 1 verhindern ein Zurückgleiten in den ursprünglichen Zustand nach Zurücknahme des Druckes (Fig. 3c). Soll die Topographie aus orthopädischen Gründen geändert werden, kann dies durch Anheben bzw. Absenken der entsprechenden Lamellen 7 erfolgen oder durch das Einbringen von Korrekturkörpern 14 in die Zwischenräume der Stege 2, Lamellen, Noppen oder ähnliches der festen Unterlage 1 vor der Belastung des Einlegesohlen-Rohlings 6 durch das Aufstellen des Fußes 8.

Der Einlegesohlen-Rohling 6 kann nun abgetrennt werden, wobei hierfür zum Beispiel entweder eine Bandsäge verwendet werden kann, oder die Konturen der Stege 2 abgezeichnet werden und nach Entnahme des Rohlings 6 die über die Abzeichnung stehenden Lamellen 7 mittels Messer, Schere, Zange o.ä. abgetrennt werden. Die so entstandene Einlage kann sofort ohne Nachbearbeitung verwendet werden.

Der Rost 10 (Fig. 4a) besteht aus einer flachen Platte 10, die rasterförmig durch Aussparungen 11 durchbrochen ist, sodass eine Anordnung von Stegen 12, Gittern o.ä. entsteht (Fig. 4a). Die Abmessungen der Aussparungen11 entsprechen den Maßen der Lamellen 7 auf der Unterseite des Einlegesohlen-Rohlings 6. Bei kombinierter Nutzung von Grundkörper und Rost (Fig. 4c) muss der Rost 10 in seinen Abmessungen der Unterlage 1 entsprechen.

Bei der kombinierten Anwendung liegt auf der Unterlage 1 der Rost 10 mit Aussparungen 11 auf (Fig. 4b).

Auf dem Rost mit Aussparungen11 liegt der austauschbare Einlegesohlen-Rohling 6. Entsprechend der Belastung mittels des natürlichen Fußes (Fig. 4c) sind die Lamellen 7 des Einlegesohlen-Rohlings 6 in die Aussparungen 11 des Rosts 10 und in die Stegzwischenräume der festen Unterlage 1 gedrückt. Wie oben beschrieben, ergibt sich nach erfolgter Belastung durch den Fuß 8 ein Abbild der Topographie der Fußunterseite. Nachdem der Rost 10 mit dem Einlegesohlen-Rohling 6 von der Unterlage 1 genommen wurde (Fig. 4e), bleibt die Topographie erhalten infolge der Fixierung der Lamellen 7 auf der Unterseite des Rohlings 6 in den Aussparungen 11 des Rosts 10. Die Aussparungen 11 des Rosts 10 sind um ein solches kleiner, dass der dem Fuß entsprechend Einlegesohlen-Rohling 6 nach dem Einpressen mit dem Fuß 8 in den Rost 10 so stark fixiert ist, dass die Form des Einlegesohlen-Rohlings 6 entsprechend der gewünschten Korrektur der Fußtopographie durch Bearbeitung der Lamellen 7 auf der Unterseite der Einlegesohlen-Rohlings 6 geändert werden kann. Die Bearbeitung der Lamellen 7 des Einlegesohlen-Rohlings 6 kann direkt an der Unterseite des Rosts 10 erfolgen (Fig. 4e). Entsprechend den orthopädischen Gegebenheiten werden die Lamellen 7 des Einlegesohlen-Rohlings6 angehoben oder abgesenkt. Nach dem Abtrennen (Fig. 4f) der Lamellenüberstände 13 mittels eines Schneidgerätes kann die so entstandene Einlage sofort ohne Nachbearbeitung verwendet werden.

## Patentansprüche

1. Vorrichtung zur Erfassung der Topographie eines Fußes und zur Herstellung eines Fußbettes, einer Einlage und dergleichen für Schuhe, **dadurch gekennzeichnet, dass** eine Anzahl Stege (2), Lamellen, Noppen, Aussparungen oder ähnliches auf einer festen Unterlage (1) oder Aussparungen (11) in einer rasterförmig durchbrochenen flachen Platte eines Rostes (10) angeordnet ist, auf welcher Unterlage (1) oder auf welchem Rost (10) ein austauschbarer Einlegesohlen-Rohling (6) mit unterseitigen Lamellen (7), Noppen oder ähnlichem aufliegt, wobei die Lamellen (7), Noppen oder ähnliches mittels Belastung durch den Fuß (8) zur Erfassung der Fußtopographie entsprechend der Form der Fußsohle in die Zwischenräume der Stege (2), Lamellen, Noppen Aussparungen oder ähnliches der Unterlage (1) oder mehr oder minder tief durch die Aussparungen (11) des Rostes (10) gedrückt werden.

2. Vorrichtung nach Anspruch 1, **dadurch gekennzeichnet, dass** die Stege (2), Noppen, Aussparungen oder ähnliches senkrecht zur horizontalen Ebene der festen Unterlage (1) stehen.

3. Vorrichtung nach Anspruch 1, **dadurch gekennzeichnet, dass** die Stege (2), Noppen, Aussparungen oder ähnliches in Längs- oder Querrichtung oder schräg in der horizontalen Ebene angeordnet sind.

4. Vorrichtung nach einem der Ansprüche 1 bis 3, **dadurch gekennzeichnet, dass** die Stege (2), Noppen oder ähnliches fest auf der Unterlage (1) positioniert sind.

5. Vorrichtung gemäß Anspruch 1, **dadurch gekennzeichnet, dass** die Stege (2), Noppen oder ähnliches auf der Unterlage (1) austauschbar sind.

6. Vorrichtung nach Anspruch 5, **dadurch gekennzeichnet, dass** die Stege (2), Noppen oder ähnliches mittels Stiften auf der festen Unterlage (1) positioniert sind, wobei die Positionierungsstifte in einer oder mehreren Reihen angeordnet sind oder die Fläche der Unterlage (1) vollkommen willkürlich teilweise oder ganz bedecken.

7. Vorrichtung nach einem der Ansprüche 1 bis 6, **dadurch gekennzeichnet, dass** die feste Unterlage (1) in einem Rahmen (4) liegt.

8. Vorrichtung nach Anspruch 1, **dadurch gekennzeichnet, dass** sie eine Messvorrichtung (5) zur Bestimmung der Fußmaße enthält, wobei sich an einer Schmalseite der Unterlage (1) eine Fersenanlage (3) befindet.

9. Vorrichtung nach Anspruch 1, **dadurch gekennzeichnet, dass** die Abstände zwischen den Stegen (2), Lamellen, Noppen, Aussparungen oder ähnlichem der festen Unterlage (1) oder die Aussparungen (11) des Rostes (10) um ein solches kleiner sind, dass der dem Fuß entsprechende Einlegesohlen-Rohling (6) nach dem Einpressen mit dem Fuß (8) in die Unterlage (1) oder in den Rost (10) so stark fixiert ist, dass die Form des Einlegesohlen-Rohlings (6) entsprechend der gewünschten Korrektur der Fußtopographie verändert werden kann.

10. Vorrichtung nach einem der Ansprüche 1 bis 6, **dadurch gekennzeichnet, dass** die Stege (2), Noppen, Aussparungen oder ähnliches der festen Unterlage (1) zur Fixierung des Einlegesohlen-Rohlings (6) mit Horizontal-Rillen (9), Haftmasse oder ähnlichem versehen sind.

11. Vorrichtung nach Anspruch 1, **dadurch gekennzeichnet, dass** sich zwischen den Stegen (2), Noppen, Aussparungen oder ähnlichem der festen Unterlage (1) Mess-Sensoren befinden, um die Eintauchtiefe der jeweiligen Lamellen (7) des Einlegesohlen-Rohlings (6) zur elektronischen Erfassung zu bestimmen.

12. Vorrichtung nach Anspruch 1, **dadurch gekennzeichnet, dass** zwischen den Stegen (2), Noppen, Lamellen, Aussparungen oder ähnlichem der Unterlage (1) Korrekturkörper (14) liegen, um Unregelmäßigkeiten in der Fußtopographie auszugleichen.

13. Vorrichtung nach Anspruch 1, **dadurch gekennzeichnet, dass** das Muster der Aussparungen (11) des Rostes (10) in Anordnung und Form den Lamellen (7), Stegen, Noppen oder ähnlichem auf der Unterseite des Einlegesohlen-Rohlings (6) entspricht.

14. Vorrichtung nach Anspruch 1, **dadurch gekennzeichnet, dass** sie eine Unterlage (1) und einen Rost (10) umfasst und der Rost (10) auf der Unterlage (1) aufliegt.

15. Vorrichtung nach Anspruch 14, **dadurch gekennzeichnet, dass** die Abmessungen der Aussparungen (11) des Rostes (10) in Anordnung, Form und Maßen den Stegen (2), Lamellen, Noppen, Aussparungen und dergleichen auf der festen Unterlage (1) entsprechen.

16. Vorrichtung nach Anspruch 14 oder 15, **dadurch gekennzeichnet, dass** die Lamellen (7) des Einlegesohlen-Rohlings (6) durch einen zweiten Rost, der dem ersten untergelagert ist, fixiert sind.

17. Vorrichtung nach einem der Ansprüche 14 bis 16, **dadurch gekennzeichnet, dass** die Stege (12) des Rostes (10) nach unten versenkbar sind.

18. Vorrichtung nach einem der Ansprüche 14 bis 16, **dadurch gekennzeichnet, dass** die Stege (12) des Rostes (10) zur Seite verschiebbar sind.

## Claims

1. Device for acquiring the topography of a foot and for producing a cushion, an insole or the like for shoes, **characterized in that** a number of webs (2), ribs, lugs, cut-outs or the like are arranged on a rigid base (1), or a number of cut-outs (11) are arranged in a flat plate of a grating (10) which has been penetrated in a grid-like fashion, on which base (1) or on which grating (10) an interchangeable insole blank (6) having ribs (7), lugs or the like on the underside is supported, with, as a result of loading by means of the foot (8), the ribs (7), lugs or the like being pushed into the intermediate spaces between the webs (2), ribs, lugs, cut-outs or the like of the base (1), or being pressed, to a greater or lesser extent, through the cut-outs (11) of the grating (10) to acquire the foot topography corresponding to the shape of the sole of the foot.

2. Device according to Claim 1, **characterized in that** the webs (2), lugs, cut-outs or the like are perpendicular to the horizontal plane of the rigid base (1).

3. Device according to Claim 1, **characterized in that** the webs (2), lugs, cut-outs or the like are arranged along the longitudinal direction or transverse direction or at an angle in the horizontal plane.

4. Device according to one of Claims 1 to 3, **characterized in that** the webs (2), lugs or the like are securely positioned on the base (1).

5. Device according to Claim 1, **characterized in that** the webs (2), lugs or the like on the base (1) can be interchanged.

6. Device according to Claim 5, **characterized in that** the webs (2), lugs or the like are positioned on the rigid base (1) by means of pins, the positioning pins being arranged in one or more rows or covering the surface of the base (1) in part or completely in a completely arbitrary manner.

7. Device according to one of Claims 1 to 6, **characterized in that** the rigid base (1) lies in a frame (4).

8. Device according to Claim 1, **characterized in that** said device comprises a measurement device (5) for determining the measurements of the foot, a heel bearing (3) lying on a narrow side of the base (1).

9. Device according to Claim 1, **characterized in that** the distances between the webs (2), ribs, lugs, cut-outs or the like of the rigid base (1), or the cut-outs (11) of the grating (10) are smaller to such an extent that the insole blank (6) corresponding to the foot is fixed so securely in the base (1) or grating (10) after being pushed in by the foot (8) that the shape of the insole blank (6) can be changed in a manner corresponding to the desired correction of the foot topography.

10. Device according to one of Claims 1 to 6, **characterized in that** the webs (2), lugs, cut-outs or the like of the rigid base (1) are provided with horizontal grooves (9), an adhesive compound or the like for fixing the insole blank (6).

11. Device according to Claim 1, **characterized in that** measurement sensors are located between the webs (2), lugs, cut-outs or the like of the rigid base (1) for determining the immersion depth of the respective ribs (7) of the insole blank (6) for electronic acquisition.

12. Device according to Claim 1, **characterized in that** correction bodies (14) lie between the webs (2), lugs, ribs, cut-outs or the like of the base (1) in order to compensate for irregularities in the foot topography.

13. Device according to Claim 1, **characterized in that** the pattern of the cut-outs (11) of the grating (10) corresponds to that of the ribs (7), webs, lugs or the like on the underside of the insole blank (6) in arrangement and shape.

14. Device according to Claim 1, **characterized in that** said device comprises a base (1) and a grating (10), and that the grating (10) lies on the base (1).

15. Device according to Claim 14, **characterized in that** the dimensions of the cut-outs (11) of the grating (10) correspond to those of the webs (2), ribs, lugs, cut-outs or the like on the rigid base (1) in arrangement, shape and measurements.

16. Device according to Claim 14 or 15, **characterized in that** the ribs (7) of the insole blank (6) are fixed by a second grating which is mounted below the first grating.

17. Device according to one of Claims 14 to 16, **characterized in that** the webs (12) of the grating (10) can be immersed downwards.

18. Device according to one of Claims 14 to 16, **characterized in that** the webs (12) of the grating (10) can be displaced sideways.

## Revendications

1. Dispositif pour détecter la topographie d'un pied et pour fabriquer une semelle de renfort, un insert et similaire pour des chaussures, **caractérisé en ce que** l'on dispose un certain nombre de languettes (2), lamelles, boutons, évidements ou similaires sur un support fixe (1) ou des évidements (11) dans une plaque plane percée en forme de trame d'une grille (10), sur lequel support (1) ou sur laquelle grille (10) repose une ébauche de semelle orthopédique remplaçable (6) avec des lamelles sous-jacentes (7), des boutons ou similaires, les lamelles (7), boutons ou similaires étant pressés au moyen d'une sollicitation par le pied (8) pour détecter la topographie du pied en fonction de la forme de la plante du pied dans les espaces intermédiaires des languettes (2), lamelles, boutons ou similaires du support (1) ou plus ou moins profondément à travers les évidements (11) de la grille (10).

2. Dispositif selon la revendication 1, **caractérisé en ce que** les languettes (2), boutons, évidements ou similaires sont perpendiculaires au plan horizontal du support fixe (1).

3. Dispositif selon la revendication 1, **caractérisé en ce que** les languettes (2), boutons, évidements ou similaires sont disposés dans la direction longitudinale ou transversale ou obliquement dans le plan horizontal.

4. Dispositif selon l'une quelconque des revendications 1 à 3, **caractérisé en ce que** les languettes (2), boutons ou similaires sont positionnés fixement sur le support (1).

5. Dispositif selon la revendication 1, **caractérisé en ce que** les languettes (2), boutons ou similaires sur le support (1) sont remplaçables.

6. Dispositif selon la revendication 5, **caractérisé en ce que** les languettes (2), boutons ou similaires sont positionnés aux moyen de goupilles sur le support fixe (1), les goupilles de positionnement étant disposées dans une ou plusieurs rangées ou recouvrant la surface du support (1) partiellement ou complètement, de manière entièrement sélective.

7. Dispositif selon l'une quelconque des revendications 1 à 6, **caractérisé en ce que** le support fixe (1) est disposé dans un cadre (4).

8. Dispositif selon la revendication 1, **caractérisé en ce qu'**il contient un dispositif de mesure pour déterminer la dimension du pied, une installation de talon (3) étant prévue sur un côté étroit du support (1).

9. Dispositif selon la revendication 1, **caractérisé en ce que** les distances entre les languettes (2), les lamelles, les boutons, les évidements ou similaires du support fixe (1) ou les évidements (11) de la grille (10) sont plus petites dans une mesure telle que l'ébauche de semelle orthopédique (6) correspondant au pied soit fixée solidement après le pressage avec le pied (8) dans le support (1) ou dans la grille (10), de telle sorte que la forme de l'ébauche de semelle orthopédique (6) puisse être modifiée en fonction de la correction souhaitée de la topographie du pied.

10. Dispositif selon l'une quelconque des revendications 1 à 6, **caractérisé en ce que** les languettes (2), les boutons, les évidements ou similaires du support fixe (1) pour la fixation de l'ébauche de semelle orthopédique (6) sont pourvus de gorges horizontales (9), de composition adhésive ou similaire.

11. Dispositif selon la revendication 1, **caractérisé en ce que** des capteurs de mesure sont disposés entre les languettes (2), les boutons, les évidements ou similaires du support fixe (1), afin de déterminer la profondeur d'enfoncement de chaque lamelle (7) de l'ébauche de semelle orthopédique (6) en vue d'une détermination électronique.

12. Dispositif selon la revendication 1, **caractérisé en ce que** l'on dispose entre les languettes (2), les boutons, les lamelles, les évidements ou similaires du support (1), des corps de correction (14) pour compenser les irrégularités dans la topographie du pied.

13. Dispositif selon la revendication 1, **caractérisé en ce que** le modèle des évidements (11) de la grille (10) correspond, de par la forme et l'agencement, aux lamelles (7), languettes, boutons ou similaires sur le côté inférieur de l'ébauche de semelle orthopédique (6).

14. Dispositif selon la revendication 1, **caractérisé en ce qu'**il comprend un support (1) et une grille (10) et la grille (10) repose sur le support (1).

15. Dispositif selon la revendication 14, **caractérisé en ce que** les dimensions des évidements (11) de la grille (10) correspondent, de par leur agencement, leur forme et leurs dimensions, aux languettes (2), lamelles, boutons, évidements et similaires sur le support fixe (1).

16. Dispositif selon la revendication 14 ou 15, **caractérisé en ce que** les lamelles (7) de l'ébauche de semelle orthopédique (6) sont fixées par une deuxième grille, qui est disposée sous la première.

17. Dispositif selon l'une quelconque des revendications 14 à 16, **caractérisé en ce que** les languettes (12) de la grille (10) peuvent être enfoncées vers le bas.

18. Dispositif selon l'une quelconque des revendications 14 à 16, **caractérisé en ce que** les languettes (12) de la grille (10) peuvent être déplacées vers le côté.
